# EUROPÄISCHE PATENTSCHRIFT

(11) **EP 0 319 714 B1**
(45) Veröffentlichungstag und Bekanntmachung des Hinweises auf die Patenterteilung: **14.08.1991**
(21) Anmeldenummer: 88118463.4
(22) Anmeldetag: 05.11.1988
(51) Int. Cl.: A63C 9/00

(54) **Backen für Skibindungen**
Bracket for ski-bindings
Etrier pour fixations de ski

(30) Priorität: 11.12.1987 AT 3274/87
(43) Veröffentlichungstag der Anmeldung: 14.06.1989
(73) Patentinhaber: TMC Corporation, CH-6340 Baar/Zug (HR Nr. 15127) (CH)
(72) Erfinder: Würthner, Hubert, A-2410 Hainburg/Donau (AT); Stritzl, Karl, A-1020 Wien (AT); Luschnig, Franz, A-2514 Traiskirchen (AT); Erdei, Roland, A-2484 Weigelsdorf (AT)
(74) Vertreter: Szász, Tibor, Dipl.-Ing.

(56) Entgegenhaltungen:
- WO-A-85/04695
- AT-B- 385 417
- CH-A- 525 691
- DE-A- 2 732 099
- DE-A- 3 525 865
- FR-A- 2 208 692

## Beschreibung

Die Erfindung bezieht sich auf eine Skibindung gemäß dem ersten Teil des Anspruches 1.

Eine derartige Skibindung ist in der AT-B-385.417 beschrieben. Bei dieser Vorrichtung werden zur Befestigung ihres Lagerkörpers an der Skioberseite Senkkopfschrauben herangezogen, die jeweils praktisch nur mit einer Kante an der Wand der im Lagerkörper ausgesparten Bohrungen anliegen. Es ist daher möglich, daß sich die Senkkopfschrauben beim Einsetzen innerhalb der Bohrungen im Lagerkörper schrägstellen, was einem ordnungsgemäßen Einschrauben hinderlich ist. Diese Schrägstellungen können verhindert werden, wenn gemäß weiteren Ausführungsformen dieser Druckschrift zur Halterung der Schrauben in den Bohrungen des Lagerkörpers Buchsen oder scheibenförmige Elemente eingesetzt oder in der Führungsschiene Gewindebohrungen ausgebildet werden. Ein weiterer Nachteil des bekannten Backens ist darin gelegen, daß der Durchmesser der Aufnahmebohrung für die Befestigungsschraube über die ganze Länge der Bohrung konstant war. Während des gesamten Eindrehens der Befestigungschrauben muß daher die Reibung zwischen dem Schraubenkopf und der Bohrung überwunden werden. Dadurch erhöht sich aber das vom Monteur aufzubringende Drehmoment.

Bei der bekannten Skibindung wird somit der Lagekörper unmittelbar an der Führungsschiene (in der Druckschrift "Grundplatte" genannt) gehalten und während des Transportes gegen ein Verschieben gesichert.

Bei einer Ausgestaltung einer Skibindung gemäß der WO 85/04695 werden die Befestigungsschrauben in Bohrungen der Grundplatte dieser Skibindung durch radiale Vorsprünge festgehalten. Beim ersten Ausführungsbeispiel werden die Köpfe der Befestigungsschrauben an ihrer Ober- und an ihrer Unterseite und beim zweiten Ausführungsbeispiel, bei dem die Köpfe der Befestigungsschrauben an konischen Abschnitten ihrer Bohrungen anliegen, nur an ihrer Oberseite durch die Vorsprünge gehalten. Dadurch ist der Verlust der Befestigungsschrauben während des Transportes in beiden Fällen unterbunden. Jedoch ist das Einschrauben in vielen Fällen umständlich; im ersten Falle müssen die unter Vorsprünge durch Druck überwunden werden, im zweiten Falle kann das Einschrauben nur absatzweise erfolgen, da die Schrauben mit ihren Gewindeabschnitten vor dem Schraubvorgang aus der Grundplatte erheblich herausragen.

Eine andere Skibindung, die bei ihrer Herstellung bereits mit Befestigungsschrauben ausgestattet wird, kann der DE-C-2359489 entnommen werden. Diese Skibindung besitzt vier Lagerböcke, in der Patentschrift "Flanschen" genannt, welche auf einer am Ski zu befestigenden Führungsschiene, in der Patentschrift "Grundplatte" genannt, angeordnet sind. In den Flanschen sind Bohrungen ausgespart, die senkrecht zur Skioberseite verlaufen. Der Backenkörper selbst ist auf einer Grundplatte, in der Patentschrift "als Gleitführung ausgebildeter Bereich" genannt, befestigt, die zwischen den Lagerböcken verstellbar und verrastbar geführt ist. In Bohrungen der Lagerböcke werden buchsenförmige Halteelemente aus Kunststoff, Blech oder einem anderen verformbaren Material eingesetzt. Danach werden die Befestigungsschrauben eingeschraubt, wobei die Halteelmente etwas verformt werden. Dabei sind die Befestigungsschrauben länger als die Höhe der Lagerböcke; somit stehen sie vor der Montage mit ihren oberen Enden über die Lagerböcke vor und ragen mit ihren unteren Enden etwas unter die Platte.

Diese Ausführung hat den Nachteil, daß die Halteelemente gesondert hergestellt und danach in die Bohrungen der Lagerböcke eingesetzt werden müssen. Die bekannte Ausführung ist daher teuer und zeitaufwendig in ihrer Herstellung.

Aus der DE-A-2732099 (vgl. Fig. 7 bis 9) ist weiters bekannt, die Befestigungsschrauben mittels eines Halteteiles anzuordnen, welcher Halteteil in Form eines Griffkreuzes ausgebildet ist, dessen die einzelnen Befestigungsschrauben aufnehmende Teilbereiche aus vertikal stehenden Rohren ausgebildet ist. An ihrem unteren Ende besitzt jedes Rohr eine Verängung, deren Innenwand eine schraubenlinienförmige Lippe aufweist. Oberhalb der Verängung ist eine trichterförmige Mulde ausgebildet, die zur Halterung des Gewindes der einzelnen Befestigungsschrauben dient. Weiters weist jedes Rohr an seinem unteren Ende zumindest zwei Vertikalschlitze auf. Zum Eindrehen der Befestigungsschraube ist deren Kopfdurchmesser kleiner als der Innendurchmesser der einzelnen Rohre.

Diese bekannte Ausführung hat den Nachteil, daß ein zusätzlicher Bauteil, nämlich das Griffkreuz mit vier Rohren verwendet werden muß, weiters daß dieser Bauteil als eine Einweghilfe ausgestaltet ist. Für diesen Zweck ist die Verwendung des Griffkreuzes zu aufwendig. Außerdem müssen die einzelnen Befestigungsschrauben in den einzelnen Rohren betätigt werden, welche Manipulation umständlich ist.

Gemäß der US-A-4,640.524 sind in jenem Bauteil, welcher zur Aufnahme der Befestigungsschraube vor der Montage dieses Bauteiles dient in einem Abstand zueinander elastische Fortsätze vorgesehen, an denen der Kopf der Befestigungsschraube gehalten werden kann. Somit ist die Herstellung dieser bekannten Halterung einer Aufnahmestelle gegenüber, welche eine durchgehende glatte Innenwand hat, arbeits- und kostenaufwendiger.

Die Erfindung stellt sich die Aufgabe, einen Backen für Skibindungen zu schaffen, bei dem die zum Befestigen des Backens auf dem Ski erforderlichen Schrauben vor der Montage ohne Verwendung von zusätzlichen Halteelementen in der Grundplatte des Backens selbst zuverlässig festgehalten werden.

Ausgehend von einem Backen der eingangs genannten Art wird diese Aufgabe erfindungsgemäß durch die Merkmale des kennzeichnenden Teiles des Anspruches 1 gelöst. Dadurch, daß die Befestigungsschrauben vor der Montage der Führungsschiene auf dem Ski unmittelbar in die Bohrungen der Grundplatte einsetzbar und mittels ihrer Köpfe in den Bohrungen durch Preßsitz fixierbar sind, werden diese während des Transportes in den Bohrungen zuverlässig festgehalten. Dies kann noch dadurch unterstützt werden, wenn die Wände der Bohrungen mit einem seitlichen Schlitz versehen sind, wodurch eine gewisse federnde Halterung gegeben ist. Bei Einschrauben der Befestigungsschrauben werden auf diese gleichzeitig sowohl ein Drehmoment als auch eine axiale Kraft aufgebracht, so daß auch die Köpfe der einzelnen Schrauben eine Schraubenbewegung ausführen. Durch die beiden Arten der Bewegung wird somit die im Ruhezustand vorhandene Reibung schnell überwunden, und jede Befestigungsschraube wird durch das zugehörige Loch in der Führungsschiene in den Ski eingeschraubt.

Dabei hat es sich als besonders vorteilhaft erwiesen, wenn das Merkmal des Anspruches 2 verwirklicht wird. Die oberen Grenzwerte können dabei vorteilhaft bei einer mit seitlichen Schlitzen versehenen Grundplatte verwendet werden.

An sich wäre die Verwendung einer Durchgangsbohrung denkbar. In der Praxis hat sich aber die Konstruktion nach Anspruch 3 als besonders vorteilhaft erwiesen, da durch die ringförmige Verengung der Stufenbohrung das Einsetzen jeder Befestigungsschraube erleichtert wird.

Durch die Maßnahme des Anspruches 4 wird eine elastische Halterung für die einzelnen Befestigungsschrauben durch die Grundplatte selbst gewährleistet.

Das Merkmal des Anspruches 5 gewährleistet ein ungehindertes Verschieben der Grundplatte relativ zur Führungsschiene und vermeidet gleichzeitig eine Schrägstellung der Befestigungsschrauben in ihren Bohrungen.

In den Ansprüchen 6 und 7 werden weitere Varianten von Maßnahmen, die zum Festhalten der Befestigungsschrauben dienen, unter Schutz gestellt. Beide Lösungen haben gegenüber der eingangs behandelten Konstruktion den Vorteil einer Linienberührung, wobei gemäß Anspruch 6 die Freigabe der Befestigungsschrauben u.U. stetig erfolgen kann, gemäß Anspruch 7 hingegen schlagartig auftritt.

Schließlich hat das Merkmal des Anspruches 8 den Zweck, ein Eindringen von Schnee und Schmutz in die Grundplatte zu unterbinden.

In der Zeichnung sind zwei beispielsweise Ausführungen einer erfindungsgemäßen Skibindung wiedergegeben. Fig. 1 ist eine Seitenansicht der Skibindung, wobei deren Grundplatte im Bereich der Befestigungsschrauben im Schnitt gezeichnet ist. Die Fig. 2 und 3 sind Seitenansichten in größerem Maßstab z.T. im Schnitt durch die Grundplatte nach der Linie II-II bzw. III-III in Fig. 1. Fig. 4 ist ein Schnitt entlang der Linie IV-IV in Fig. 1. Fig. 5 zeigt ein zweites Ausführungsbeispiel in Vorderansicht auf die Grundplatte.

In den Fig. 1 ist als Skibindung ein Fersenhalter dargestellt, der in seiner Gesamtheit mit 1 bezeichnet ist. Der Fersenhalter 1 besteht aus einer Grundplatte 2 und aus einem an dieser befestigten, an sich bekannten Bakkenkörper 3, der in Fig. 1 nur schematisch dargestellt ist. Bei Betrachtung von oben ragt die Grundplatte 2 quer zur Skilängsrichtung seitlich über den Backenkörper 3 vor (s. Fig. 4). In den seitlich vorragenden Bereichen der Grundplatte 2 sind als Bohrungen 4 Stufenbohrungen ausgespart, welche sich nach unten hin erweitern. 4a ist eine am oberen Ende der Stufenbohrung 4 befindliche Verengung.

Im montierten Zustand wird die Grundplatte 2 auf einer Führungsschiene 5 geführt, in der Löcher 6 paarweise ausgestanzt sind, welche zum Durchtritt von Befestigungsschrauben 7 dienen. Die Löcher 6 befinden sich in napfförmigen, nach unten vorspringenden Ansätzen 8 der Führungsschiene 5. Diese Ansätze 8 sind dazu bestimmt, die Köpfe 7a der Befestigungsschrauben 7 aufzunehmen, wenn die Führungsschiene 5 durch diese auf dem Ski 9 bereits festgeschraubt ist.

Die Befestigungsschrauben 7 sind vorzugsweise Kreuzschlitzschrauben, die über einen konischen Gewindeabschnitt 7b verfügen. Die Länge der Befestigungsschrauben 7 ist kürzer als die Länge der einzelnen Stufenbohrungen 4 zwischen der Verengung 4a und der Mündung an der Unterseite der Grundplatte 2.

Vor der Montage der Führungsschiene 5 nehmen die Befestigungsschrauben, 7 die in Fig. 2 dargestellte Lage ein, in der jede Befestigungsschraube 7 mit der Stirnseite ihres Kopfes 7a an der Verengung 4a der Stufenbohrung 4 anliegt. Der an die Verengung 4a anschließende Bereich der Bohrung 4 hat einen zylindrischen Abschnitt 4b und einen an diesen anschließenden konischen Abschnitt 4c.

Die Befestigungsschraube 7 wird von der Unterseite der Grundplatte 2 mit ihrem Kopf 7a voran in die Stufenbohrung 4 eingeschoben. Dabei hält der obere Abschnitt 4b der Stufenbohrung 4 die zylindrische Mantelfläche des Kopfes 7a jeder Befestigungsschraube 7 durch Reibungsschluß fest, und die ganze Befestigungsschraube 7 befindet sich innerhalb der Grundplatte 2. Um einen Reibungsschluß herbeizuführen, besitzt der Abschnitt 4b der Stufenbohrung 4 einen um 0,05-0,5 mm kleineren Durchmesser als der Kopf 7a der Befestigungsschraube 7.

Vor dem Einschraubvorgang wird zunächst die Grundplatte 2 in diejenige Stellung gegenüber der Führungsschiene 5 gebracht, in der die Löcher 6 mit den Stufenbohrungen 4 fluchten. In dieser Lage wird die Grundplatte 2 gegenüber der Führungsschiene 5 durch eine nicht dargestellte, an sich bekannte Rastvorrichtung festgehalten. Darauf wird die aus der Führungsschiene 5 und der Grundplatte 2 mit Backenkörper 3 bestehende Einheit so auf den Ski 9 aufgesetzt, daß die Befesstigungsschrauben 7 mit den im Ski 9 zuvor angebrachten Bohrungen 9a fluchten.

Nunmehr wird in den Kreuzschlitz der Befestigungsschraube 7 ein Schraubendreher eingeführt, und durch Drehung und axialen Druck wird die Befestigungsschraube 7 unter Überwindung der Reibung des Schraubenkopfes 7a gegenüber der Wand der Stufenbohrung 4 in die Bohrung 9a des Ski eingeschraubt (s. Fig. 3). Im eingeschraubten Zustand befindet sich der Schraubenkopf 7a zur Gänze unterhalb der Unterseite der Grundplatte 2, im vorliegenden Falle in dem napfförmigen Ansatz 8, so daß die Grundplatte 2, ohne anzuecken, entlang der Führungsschiene 5 verschoben werden kann, sobald die nicht dargestellte Rastvorrichtung gelöst ist.

Nach Abschluß der Montage der Führungsschiene 5 können die einzelnen Stufenbohrungen 4 der Grundplatte durch Plastikdeckel 10, Gewindepfropfen od.dgl. verschlossen werden, um ein Eindringen von Schnee und Schmutz zu verhindern.

Die zweite Ausführungsform gemäß Fig. 5 unterscheidet sich von der zuvor beschriebenen dadurch, daß die Grundplatte 2′ im Bereich der Stufenbohrungen 4′ mit Schlitzen 2′a versehen ist. Durch diese Schlitze 2′a wird eine zusätzliche Federung zum Festhalten der Befestigungsschrauben 7 herbeigeführt. Insbesondere bei dieser Ausgestaltung kann jener Abschnitt der Stufenbohrung 4, in welchem der Schraubenkopf festgehalten ist, einen bis zu 0,5 mm kleineren Durchmesser als der Kopf der Befestigungsschraube 7 aufweisen. Der weitere Aufbau und die Betätigungsweise dieser Ausführung entsprechen den bereits beschriebenen.

Die Erfindung ist nicht auf die in der Zeichnung dargestellte und im vorstehenden beschriebene Ausführung beschränkt. Vielmehr sind verschiedene Abänderungen derselben möglich, ohne den Rahmen der Erfindung zu verlassen. Beispielsweise muß während des Haltevorganges der Kopf der Befestigungsschraube nicht mit seiner ganzen Fläche von der Wand der Bohrung festgehalten werden. Vielmehr genügt es, wenn erfindungsgemäß am Bohrungsumfang z.B. drei Rippen gleichmäßig verteilt angeordnet sind, die sich in Richtung der Bohrungsachse erstrecken. Eine andere Lösung zeichnet sich dadurch aus, daß unterhalb der Stufe der Stufenbohrung erfindungsgemäß ein Ringwulst nach innen vorspringt, welcher an der zylindrischen Manntelfläche des Kopfes der Befestigungsschraube zur Anlage kommt, wenn diese festgehalten werden soll.

## Patentansprüche

1. Skibindung mit einem Backen (3), der mit seiner Grundplatte (2, 2′) entlang einer auf einem Ski (9) zu befestigenden Führungsschiene (5) verschiebbar und feststellbar ist, wobei die Führungsschiene (5) mittels Befestigungsschrauben (7), die durch Löcher (6) der Führungsschiene (5) ragen, auf dem Ski (9) befestigbar ist, und wobei in der Grundplatte (2, 2′) Bohrungen (4, 4′) ausgespart sind, die über einen Abschnitt (4b) ihrer Länge zylindrisch ausgebildet sind und die senkrecht zur Oberseite der Grundplatte (2, 2′) verlaufen, dadurch gekennzeichnet, daß die Bohrungen (4, 4′) über einen an den zylindrischen Abschnitt (4b) anschließenden Abschnitt (4c) konisch sich erweiternd ausgebildet sind, daß die Wände der Bohrungen (4, 4′) gegebenenfalls seitliche Schlitze aufweisen, daß ferner die Befestigungsschrauben (7) einen zylindrischen Kopf (7a) aufweisen und vor der Montage der Führungsschiene (5) auf dem Ski (9) unmittelbar in die Bohrungen (4, 4′) eingesetzt und mit dem zylindrischen Bereich des Kopfes (7a) im zylindrischen Abschnitt (4b) der Bohrungen (4, 4′) durch Preßsitz festgehalten sind, und daß die Bohrungen (4, 4′) in einer vorgegebenen Lage der Grundplatte (2, 2′) gegenüber der Führungsschiene (5) mit deren Löchern (6) fluchten.

2. Skibindung nach Anspruch 1, dadurch gekennzeichnet, daß die Durchmesser der Bohrungen (4, 4′) in der Grundplatte (2, 2′) um 0,05-0,5 mm kleiner als die Durchmesser der Köpfe (7a) der Befestigungsschrauben (7) sind.

3. Skibindung nach Anspruch 1 oder 2, dadurch gekennzeichnet, daß die Bohrungen (4, 4′) als Stufenbohrungen ausgebildet sind, welche sich nach unten hin erweitern.

4. Skibindung nach einem der Ansprüche 1-3, dadurch gekennzeichnet, daß die Grundplatte (2, 2′) aus einem Kunststoffmaterial hergestellt ist.

5. Skibindung nach Anspruch 1, dadurch gekennzeichnet, daß die Länge der Bohrung (4, 4′) bzw. die Länge der beiden Abschnitte (4b und 4c) der Stufenbohrung (4, 4′) zwischen der Stufe und dem unteren Ende größer oder gleich der Länge der einzelnen Befestigungsschrauben (7) ist.

6. Skibindung nach einem der Ansprüche 1-4, dadurch gekennzeichnet, daß jede Bohrung bzw. jede Stufenbohrung über einen Abschnitt mit mindestens einer sich in Längsrichtung der Bohrung erstreckenden Rippe versehen ist, von der der zylindrische Mantel bzw. der zylindrische Bereich des Kopfes der Befestigungsschraube vor der Montage der Schiene festgehalten ist.

7. Skibindung nach einem der Ansprüche 1-4, dadurch gekennzeichnet, daß jede Bohrung bzw. jede Stufenbohrung in ihrem oberen bzw. in ihrem unterhalb der Stufe liegenden Abschnitt mit einem nach innen vorspringenden Ringwulst versehen ist, der den zylindrischen Mantel bzw. den zylindrischen Bereich des Kopfes der Befestigungsschraube vor der Montage der Schiene festhält.

8. Skibindung nach einem der Ansprüche 1-7, dadurch gekennzeichnet, daß jede Bohrung (4, 4′) bzw. jede Stufenbohrung nach der Montage der Führungsschiene (5) an ihrem oberen Ende mittels eines Gewindepfropfens, eines Plastikdeckels (10) od.dgl. verschließbar ist.

## Claims

1. A ski binding comprising a jaw assembly (3) having a base plate (2, 2′) mounted for displacement along and adapted to be locked on a guide rail (5) to be secured on a ski (9), said guide rail (5) being adapted to be secured on said ski (9) by means of mounting screws (7) extending through bores (6) of said guide rail (5), said base plate (2, 2′) being formed with bores (4, 4′) having a cylindrical configuration over a section (4b) of their length and extending perpendicular to the top face of said base plate (2, 2′), characterized in that said bores (4, 4′) are provided with a conically divergent section (4c) contiguous to said cylindrical section (4b), in that the walls of said bores (4, 4′) are optionally provided with lateral slots, further in that said mounting screws (7) have a cylindrical head (7a), and are inserted into said bores (4, 4′) prior to said guide rail (5) being mounted on said ski (9) and have the cylindrical portion of their head (7a) retained in a press fit in said cylindrical section (4b) of said bores (4, 4′), and in that in a predetermined position of said base plate (2, 2′) relative to said guide rail (5), said bores (4, 4′) of the former are in alignment with the bores (6) of the latter.

2. A ski binding according to claim 1, characterized in that the diameter of said bores (4, 4′) in said base plate (2, 2′) is 0.05 to 0.5 mm smaller than the diameter of said heads (7a) of said mounting screws (7).

3. A ski binding according to claim 1 or 2, characterized in that said bores (4, 4′) are formed as stepped bores of a downwards divergent configuration.

4. A ski binding according to any of claims 1 to 3, characterized in that said base plate (2, 2′) is made of a plastic material.

5. A ski binding according to claim 1, characterized in that the length of said bore (4, 4′), or the length, respectively, of the two sections of said stepped bore (4, 4′) between the step and the lower end is greater than of equal to the length of the individual mounting screws (7).

6. A ski binding according to any of claims 1 to 4, characterized in that each said bore, or each said stepped bore, respectively, is provided with at least one rib extending in the longitudinal direction of the bore and acting to lockingly engage the cylindrical surface, or the cylindrical section, respectively, of the head of said mounting screw prior to said guide rail being mounted.

7. A ski binding according to any of claims 1 to 4, characterized in that each said bore, or each said stepped bore, respectively, has its upper section, or its section below its step, respectively, provided with an inwards projecting annular bead acting to retain the cylindrical surface, or the cylindrical section, respectively, of the head of said mounting screw prior to said guide rail being mounted.

8. A ski binding according to any of claims 1 to 7, characterized in that each said bore (4, 4′), or stepped bore, respectively, is adapted to have its upper end closed by means of a threaded plug, a plastic cap (10) or the like after said guide rail has been mounted.

## Revendications

1. Fixation de ski munie d'un étrier (3) pouvant coulisser et être arrêté, par sa plaque de base (2, 2′), le long d'une glissière de guidage (5) conçue pour être assujettie à un ski (9), la glissière de guidage (5) pouvant être assujettie au ski (9) au moyen de vis d'assujettissement (7) qui traversent des trous (6) de ladite glissière de guidage (5), et la plaque de base (2, 2′) étant dotée de perçages (4, 4′) qui sont de réalisation cylindrique sur une région (4b) de leur longueur, et s'étendent perpendiculairement à la face supérieure de la plaque de base (2, 2′), caractérisée par le fait que les perçages (4, 4′) sont réalisés avec évasement tronconique sur une région (4c) se rattachant à la région cylindrique (4b); par le fait que les parois des perçages (4, 4′) présentent éventuellement des fentes latérales; par le fait que, en outre, les vis d'assujettissement (7) comportent une tête cylindrique (7a) et sont, préalablement au montage de la glissière de guidage (5) sur le ski (9), directement introduites dans les perçages (4, 4′) et sont fermement consignées à demeure avec assise serrée, par la région cylindrique de la tête (7a), dans la région cylindrique (4b) des perçages (4, 4′); et par le fait que, dans une position préétablie de la plaque de base (2, 2′) par rapport à la glissière de guidage (5), les perçages (4, 4′) coïncident avec les trous (6) de ladite glissière.

2. Fixation de ski, selon la revendication 1, caractérisée par le fait que les diamètres des perçages (4, 4′) pratiqués dans la plaque de base (2, 2′) sont inférieurs, de 0,05-0,5 mm, aux diamètres des têtes (7a) des vis d'assujettissement (7).

3. Fixation de ski, selon la revendication 1 ou 2, caractérisée par le fait que les perçages (4, 4′) sont réalisés sous la forme de perçages étagés qui s'évasent vers le bas.

4. Fixation de ski, selon l'une des revendications 1-3, caractérisée par le fait que la plaque de base (2, 2′) est fabriquée en une matière plastique.

5. Fixation de ski, selon la revendication 1, caractérisée par le fait que la longueur du perçage (4, 4′), respectivement la longueur des deux régions (4b et 4c) du perçage étagé (4, 4′) est supérieure ou égale, entre le décrochement et l'extrémité inférieure, à la longueur des vis d'assujettissement individuelles (7).

6. Fixation de ski, selon l'une des revendications 1-4, caractérisée par le fait que chaque perçage ou chaque perçage étagé est respectivement muni, sur une région, d'au moins une nervure qui s'étend dans le sens longitudinal dudit perçage et par laquelle l'enveloppe cylindrique, respectivement la région cylindrique de la tête de la vis d'assujettissement est fermement retenue préalablement au montage de la glissière.

7. Fixation de ski, selon l'une des revendications 1-4, caractérisée par le fait que chaque perçage ou chaque perçage étagé est respectivement muni, dans sa région supérieure ou sa région respectivement située au-dessous du décrochement, d'un bourrelet annulaire qui fait saillie vers l'intérieur et qui, préalablement au montage de la glissière, verrouille respectivement à demeure l'enveloppe cylindrique ou la région cylindrique de la tête de la vis d'assujettissement.

8. Fixation de ski, selon l'une des revendications 1-7, caractérisée par le fait que chaque perçage (4, 4′) ou chaque perçage étagé peut être respectivement obturé à son extrémité supérieure, après le montage de la glissière de guidage (5), au moyen d'un bouchon fileté, d'un couvercle (10) en matière plastique ou d'un élément similaire.
